# EUROPÄISCHE PATENTANMELDUNG

(11) **EP 1 247 626 A1**
(43) Veröffentlichungstag der Anmeldung: **09.10.2002**
(21) Anmeldenummer: 01810332.5
(22) Anmeldetag: 03.04.2001
(51) Int. Cl.: B26D 5/12

(54) **Antrieb für wenigstens ein Messer einer Dreimesserchneidemaschine**

(71) Anmelder: Grapha-Holding AG, 6052 Hergiswil (CH)
(72) Erfinder: Geiser, Peter, 9548 Matzingen (CH)

(57) **Zusammenfassung**

Der Antrieb weist ein Gelenkgetriebe (9, 10) auf, das eine Antriebsachse (14) mit wenigstens einem Messer (1, 2) verbindet. Das Messer wird mittels einer umlaufenden Schubkurbeln (11, 24) verstellt, die jeweils in einem angetriebenen, umlaufenden Viergelenkgetriebe (9, 10) integriert ist. Die Antriebsachse (14, 28) des Viergelenkgetriebes (9, 10) ist exzentrisch zur Drehachse (22,30) der Schubkurbel (11, 24) angeordnet. Der Antrieb kann mit wenigen Einzelteilen realisiert werden und ergibt einen besonders harmonischen und präzisen Schneidhub.

## Beschreibung

Die Erfindung betrifft einen Antrieb nach dem Oberbegriff des Anspruchs 1.
Antriebe dieser Art sind in zahlreichen Ausführungen bekannt geworden. Sie eignen sich insbesondere für eine Dreimesserschneidemaschine mit einer einzigen Schneidestation. Diese sind im Vergleich zu Dreimesserschneidemaschinen mit zwei Stationen kostengünstiger, da keine Transportvorrichtung erforderlich ist, um den Schneidgutstapel von der ersten Station der zweiten Station zuzuführen. Durch die zweimal erforderliche Ausrichtung des Stapels kann bei solchen Zweistationen-Schneidemaschinen die Schnittgenauigkeit leiten.

Ein Antrieb der genannten Art ist beispielsweise aus der CH 537260 bekannt geworden. Dieser weist ein zehngliedriges Gelenkgetriebe auf, das vergleichsweise kompliziert ist und hohe Toleranzen ergibt. Die Toleranzen und das Spiel der Gelenke wirken sich zudem kumulativ aus. Aufgrund dieser Toleranzen und des Spiels ist hier zu erwarten, dass die Endlagen der Messer nicht hinreichend präzis erreicht werden.

Die DE 3201836 offenbart einen Antrieb für Messer, der jeweils für seine Funktionsgetriebe und aus einem dieser vorgeschalteten Funktionsgetriebe besteht. Das Funktionsgetriebe ist durch ein Zahnradgetriebe mit einem sich während eines Umlaufs der Einturenwelle ändernden Übersetzungsverhältnis gebildet. Das Zahnradgetriebe besteht aus drei Zahnrädern, von denen die Achse des ersten exzentrisch mit einer Einturenwelle verbunden ist und über ein Zwischenrad mit beweglicher Drehachse mit dem dritten Zahnrad kämmt. Dieser Antrieb besteht aus vielen Einzelteilen und ist in der Herstellung vergleichsweise teuer.

Der Erfindung liegt die Aufgabe zugrunde, einen Antrieb der genannten Art zu schaffen, der aus weniger Teilen besteht und der dennoch eine harmonische, ungleichförmige, direkte und deformationsarme Bewegung der Messer sicherstellt.
Die Aufgabe ist gemäss Anspruch 1 gelöst.

Der erfindungsgemässe Antrieb kann mit wenigen Einzelteilen realisiert werden. Die ungleichförmige Bewegung der Messer ergibt sich durch die exzentrische Anordnung der Antriebsachse zur Drehachse der Schubkurbel.
Ein weiterer Vorteil des erfindungsgemässen Antriebes besteht darin, dass er mit einer vergleichsweise kurzen Kurbel platzsparend ausgebildet werden kann. Der Antrieb ermöglicht somit die Herstellung einer kleinen Maschine. Die Erfindung ermöglicht mit einer einfacheren Konstruktion einen kleinen Messerhub.

Nach einer Weiterbildung der Erfindung ist eine Antriebskurbel des Viergelenkgetriebes als Zahnrad ausgebildet.
Nach einer Weiterbildung der Erfindung ist das Zahnrad direkt von einem Motor angetrieben. Damit wird ein besonders einfacher und platzsparender Antrieb realisierbar.
Weitere vorteilhafte Merkmale ergeben sich aus den abhängigen Patentansprüchen, der nachfolgenden Beschreibung sowie der Zeichnung.

Da die Schubkurbel umlaufend angetrieben ist, ergibt sich eine besonders gleichförmige Bewegung des Messers bzw. der Messer.

Ein Ausführungsbeispiel der Erfindung wird nachfolgend anhand der Zeichnung näher erläutert. Es zeigen
- Fig. 1: eine räumliche Ansicht eines erfindungsgemässen Antriebes,
- Fig. 2: schematisch eine räumliche Ansicht eines Teil des erfindungsgemässen Antriebes, wobei Teile aus zeichnerischen Gründen weggelassen sind, und
- Fig. 3: eine weitere Ansicht des Antriebes, wobei Teile aus zeichnerischen Gründen vereinfacht sind und Fig. 2 schematisch eine Teilansicht des erfindungsgemässen Antriebes, wobei ebenfalls Teile aus zeichnerischen Gründen weggelassen und vereinfacht sind.

Der in Fig. 1 gezeigte Antrieb dient zu Ausführungen von Hubbewegungen eines hier nur teilweise gezeigten Frontmessers 1 und zweier Seitenmesser 2, von denen hier lediglich eines gezeigt ist. Mit dem Frontmesser 1 wird durch einen vertikalen Hub an einem Stapel 32 aus Büchern, Broschüren, und dergleichen ein Frontschnitt ausgeführt. Anschliessend wird an dem mit dem Frontschnitt versehenen Stapel mit den Seitenmessern 2 ebenfalls mittels eines vertikalen Hubs Seitenschnitte durchgeführt. Für den Front- und die Seitenschnitte muss die Position des Stapels 32 nicht verändert werden. Möglich ist auch ein Schneidvorgang, bei dem zuerst die Seitenschnitte mit den Messern 2 und anschliessend der Frontschnitt mit dem Frontmesser 1 durchgeführt werden. Das aufeinander folgende Schneiden des Frontschnittes und der Seitenschnitte ist erforderlich, da die beiden Seitenmesser 2 als auch das Frontmesser 1 länger als der zu beschneidende Stapel sein müssen und diese Messer bei einem simultanen Bewegungsablauf sich gegenseitig behindern würden. Nach dem Schneidvorgang werden die geschnittenen Stapel zur Weiterverarbeitung mit einer hier nicht gezeigten Transportvorrichtung abgeführt. Solche Dreimesserschneidemaschinen, auch Trimmer genannt, sind dem Fachmann an sich gut bekannt.

Zur Ausführung der Hubbewegung des Frontmessers 1 ist dieses mit einem seitlich angeordneten Nutenstein 25 vertikal verschieblich an Führungsmitteln 3 geführt. Über eine Schwenkachse 5 greift eine Zugstange 7 an einem oberen Ende 7a am Frontmesser 1a. An einem unteren Ende 7b ist die Zugstange 7 über eine Drehachse 20 an einer Schubkurbel 21 angelenkt, die an einem Lagerbock 16 um eine horizontale Kurbelachse 22 schwenkbar gelagert ist. Die Zugstange 7 verbindet somit die Schubkurbel 21 mit dem Frontmesser 1, wie insbesondere die Fig. 3 und 4 zeigen.

Die Schubkurbel 21 bildet die Abtriebskurbel eines Viergelenkgetriebes 9, der ein Zwischenglied 19 aufweist, das die Schubkurbel 21 mit einer Antriebskurbel 11 verbindet. Die Verbindung des Zwischengliedes 19 mit der Schubkurbel 21 erfolgt mittels einer Gelenkachse 20, an welcher auch die Zugstange 7 schwenkbar angelenkt ist. Eine Gelenkachse 18 verbindet das Zwischenglied 19 mit der Antriebskurbel 11. Die Antriebskurbel 11 ist gemäss Fig. 1 als Zahnrad ausgebildet und in der Fig. 3 aus zeichnerischen Gründen als einfacher Kurbelhebel gezeichnet. Grundsätzlich ist aber auch die in Fig. 3 gezeigte Ausführung denkbar.

Die Antriebskurbel 11, bzw. das Zahnrad gemäss Fig. 1 ist an einem Lagerbock 15 gelagert und sitzt drehfest auf der Antriebsachse 14 eines Elektromotors 13. Mit dem Motor 13 wird die Antriebskurbel 11 um die Antriebsachse 14 gedreht. Wie die Fig. 2 zeigt, ist die Antriebsachse 14 bzw. die Motorenachse parallel und exzentrisch zur Kurbelachse 22. In Fig. 2 ist diese Exzentrizität mit E eingezeichnet. Diese Exzentrizität E hat zur Folge, dass die Abtriebsbewegung der Schubkurbel 21 ungleichförmig gegenüber der ursprünglichen Antriebsbewegung der Antriebskurbel 11 ist. Durch ein relatives Verschieben der Lagerböcke 16 und 15 zueinander, kann diese Exzentrizität E und damit die Ungleichförmigkeit der Abtriebsbewegung zur Antriebsbewegung verändert werden. Entsprechend können die Bewegungen des Frontmessers 1 optimal eingestellt werden.

Die Antriebskurbel 11 weist gemäss Fig. 1 eine Umfangszahnung 11b auf, die mit einer Umfangszahnung 24a eines Zahnrades 24 kämmt. Dieses Zahnrad 24 ist auf einem Lagerbock 27 um eine Achse 28 drehbar gelagert. Im Abstand zur Drehachse 28 ist am Zahnrad 24 ein Zwischenglied 23 angelenkt, das um eine Achse 29 schwenkbar ist. Die Achse 29 verläuft parallel zur Drehachse 28. Dieses Zwischenglied 23 bildet mit dem Zahnrad 24 und einer Schubkurbel 12 einen Viergelenkbogen 10. Die Schubkurbel 10 ist an einem weiteren Lagerbock 17 um eine Drehachse 30 schwenkbar. Die beiden Achsen 28 und 30 sind ebenfalls parallel und exzentrisch zu einander angeordnet. Diese Exzentrizität kann ebenfalls durch eine relative Verschiebung der beiden Lagerböcke 17 und 27 zueinander verstellt werden. Diese Exzentrizität führt ebenfalls zu einer ungleichförmigen Abtriebsbewegung. Diese Abtriebsbewegung wird auf eine Zugstange 8 übertragen, die einenends an einer Drehachse 31 mit der Schubkurbel 12 und dem Zwischenglied 23 verbunden ist und die anderenends an einer Achse gelenkig mit einem Nutenstein 26 eines Seitenmessers 2 verbunden ist. Der Nutenstein 26 ist in einer Führung 4 verschieblich gelagert. Wie ersichtlich, ist die Führung 4 zur Vertikalen geneigt, während die Führung 3 vertikal ausgerichtet ist. In der Fig. 1 ist das Seitenmesser 2 in der unteren Endlage, während das Frontmesser 1 in einer Zwischenlage ist. Im weiteren Bewegungsverlauf werden die Seitenmesser 2 entlang der Führung 4 schräg nach oben und das Frontmesser 1 an der Führung 3 nach unten bewegt. Das Frontmesser 1 führt dann den Frontschnitt durch.

Mit dem Motor 13 wird vorzugsweise direkt das Zahnrad 11 angetrieben. Durch den Eingriff der Umfangszahnungen 11a und 24a wird die Bewegung des Zahnrades 11 synchron auf das Zahnrad 24 übertragen. Eine Bewegungsübertragung ist hier aber auch mit anderen Antriebsmitteln, beispielsweise mittels eines hier nicht gezeigten Zahnriemens möglich. Durch diese Kopplung sind die beiden Viergelenkgetriebe 9 und 10 und schliesslich das Frontmesser 1 sowie die Seitenmesser 2 synchronisiert. Durch ein Auskuppeln und Drehen des Zahnrades 24 ist jede Phasenverschiebung möglich. Wie ersichtlich, ist der Antrieb mit sehr wenigen und einfachen Teilen realisierbar und ergibt bei kleiner Bauweise eine sehr präzise Bewegung des Frontmessers 1 und der Seitenmesser 2.

## Patentansprüche

1. Antrieb für wenigstens ein Messer (1, 2) einer Schneidemaschine, mit der Stapel aus Büchern, Broschüren und dergleichen automatisch mit dem Messer (1, 2) durch eine ungleichförmige Bewegung beschnitten werden, mit einem Gelenkgetriebe (9, 10), das eine Antriebsachse (14) mit dem Messer (1, 2) verbindet, **dadurch gekennzeichnet, dass** das Gelenkgetriebe (9, 10) ein Viergelenkgetriebe (9, 10) ist, das eine umlaufende Schubkurbel (11, 24) aufweist, und dass die Antriebsachse (14, 20) des Viergelekgetriebes (9, 10) exzentrisch zu der Drehachse (22, 30) der Schubkurbel (11, 24) angeordnet ist.

2. Antrieb nach Anspruch 1, **dadurch gekennzeichnet, dass** er für eine Dreimesserschneidemaschine mit einem Frontmesser (1) und Seitenmessern (2) vorgesehen ist und dass die unteren Endlagen (P1, P4) und/oder die oberen Endlagen (P2, P3) der Seitenmesser (2) und des Frontmessers (1) zeitlich versetzt sind.

3. Antrieb nach Anspruch 2, **dadurch gekennzeichnet, dass** das Frontmesser (1) und die Seitenmesser (2) phasenverschoben angetrieben sind.

4. Antrieb nach Ansprüche 1 oder 2, **dadurch gekennzeichnet, dass** das Frontmesser (1) und die Seitenmesser (2) antriebsverbunden sind.

5. Antrieb nach einem der Ansprüche 1 bis 4, **dadurch gekennzeichnet, dass** das Viergelenkgetriebe durch eine Zugstange (7) mit dem Messer (1, 2) gekoppelt ist.

6. Antrieb nach einem der Ansprüche 1 bis 5, **dadurch gekennzeichnet, dass** eine Antriebskurbel (11, 24) des Viergelenkgetriebes (9, 10) als Zahnrad ausgebildet ist.

7. Antrieb nach einem der Ansprüche 1 bis 6, **dadurch gekennzeichnet, dass** ein Motor (13) direkt mit einer Antriebskurbel (11) verbunden ist.

8. Antrieb nach einem der Ansprüche 1 bis 7, **dadurch gekennzeichnet, dass** die Exzentrizität (E) verstellbar ist.

9. Antrieb nach einem der Ansprüche 1 bis 8, **dadurch gekennzeichnet, dass** die Schubstange (7) mit dem umlaufenden Ende der Schubkurbel (11, 24) gekoppelt ist.
